# EUROPÄISCHE PATENTSCHRIFT

(11) **EP 1 001 112 B1**
(45) Veröffentlichungstag und Bekanntmachung des Hinweises auf die Patenterteilung: **25.02.2004**
(21) Anmeldenummer: 99121276.2
(22) Anmeldetag: 25.10.1999
(51) Int. Cl.: E04G 11/02, E21D 11/10, E04G 11/06, E04G 13/00

(54) **Gerüst für eine Schalung zur Herstellung einer Voute**
Support for a formwork for the execution of a haunch
Support d'un coffrage pour l'exécution d'un renformis

(30) Priorität: 16.11.1998 AT 190198
(43) Veröffentlichungstag der Anmeldung: 17.05.2000
(73) Patentinhaber: RUND-STAHL-BAU GESELLSCHAFT M.B.H., A-6972 Fussach (AT)
(72) Erfinder: Mathis, Hugo, Dipl.-Ing., 6900 Bregenz (AT)
(74) Vertreter: Hefel, Herbert, Dipl.-Ing.

(56) Entgegenhaltungen:
- DE-A- 2 355 621
- DE-C- 19 506 315

## Beschreibung

Die Erfindung bezieht sich auf ein Gerüst für eine Schalung zur Herstellung einer Voute bei Bauwerken aus gießfähigen Materialien, beispielsweise aus Beton.

Unter Vouten werden im Bauwesen Abschrägungen eines Überganges zwischen einer Bodenplatte oder einer Deckenplatte einerseits und einer vertikal stehenden Wand andererseits verstanden. Wird das Bauwerk aus einem gießfähigen Material gefertigt wie beispielsweise Beton, so muß zur Herstellung einer solchen Voute eine Schalung vorbereitet und erstellt werden, was mit einem erheblichen Aufwand verbunden ist.

Aufgabe und Ziel der Erfindung ist es daher, ein Gerüst für eine solche Schalung vorzuschlagen, bei dessen Einsatz der Schalungsaufwand verringert werden kann. Zur Lösung dieser Aufgabe ist die Erfindung gekennzeichnet durch einen ersten horizontal angeordneten Träger; an welchem mehrere in horizontaler Richtung voneinander distanzierte und gegenüber einer Horizontalen schräg angeordnete Hohlprofile vorgesehen sind, an deren freien Enden außenseitig Widerlager zur Festlegung eines zweiten horizontalen Trägers vorgesehen sind und von.diesen Hohlprofilen Stützprofile aufgenommen sind, die gegenüber den sie aufnehmenden Hohlprofilen teleskopartig verschiebbar und gegeneinander arretierbar sind.

Aus der DE 31 28 831 A1 und der DE-AS 24 60 742 sind Schalungen zur Herstellung von kegelstumpf- und pyramidenförmigen Wänden gezeigt. Bei diesen nicht gattungsgemäßen Einrichtungen sind ebenfalls mehrere in horizontaler Richtung voneinander distanzierte und gegenüber einer Horizontalen schräg angeordnete Träger vorgesehen, zwischen denen horizontale Träger befestigt werden.

Ein Gerüst für die Herstellung einer Voute gemäß dem Oberbegriff des Anspruch 1 zeigt DE-A-19506315.

Um die Erfindung zu veranschaulichen, werden, ohne die Erfindung dadurch einzuschränken, Ausführungsbeispiele anhand der Zeichnung näher erläutert. Es zeigen:
Fig. 1 die Ansicht eines Gerüstes und
Fig. 2 dessen Seitensicht;
die Fig. 3 und 4 das Hohlprofil in Seitensicht und Ansicht;
die Fig. 5 und 6 das Stützprofil in Seitensicht und Draufsicht;
Fig. 7 ein Detail, Blickrichtung Pfeil A in Fig. 1;
Fig. 8 in Seitensicht ein Gerüst ähnlich Fig. 1, jedoch in einer anderen Ausgestaltung.

Das Gerüst weist einen ersten horizontalen Träger 1 auf, der als Kastenträger mit rechteckigem Querschnitt ausgebildet ist. An der Unterseite dieses Trägers 1 sind in gleichmäßigem Abstand über dessen Länge L jeweils paarweise L-förmige Leisten 3 angeschweißt, und zwar in der Weise, daß ihre frei auskragenden Schenkel gegeneinander gerichtet sind, wodurch ein nach unten offenes, hinterschnittenes U-Profil gebildet wird. An den Enden dieses Trägers 1 sind horizontal liegende Rohrhülsen 4 an den Seitenwangen angeschweißt, die zur Verbindung von in horizontaler Richtung aufeinanderfolgenden Trägern dienen. An der Oberseite 5 dieses ersten kastenartigen Trägers 1 sind kegelförmige Positionierungselemente 6 festgelegt, die mit hier nicht dargestellten Schalungsrahmen für Schalungstafeln zusammenwirken und diese positionieren, wenn eine Schalung mit diesem Gerüst aufgebaut wird. In horizontalen Abständen, die den Abständen der die U-Profile bildenden Leisten 3 entsprechen, sind von der Seitenwange des Trägers 1 ausgehende, keilförmige Einschnitte 7 vorgesehen, die stirnseitig an ihrer offenen Seite von Laschen 8 überbrückt sind, die mit der Seitenwange des Trägers 1 verschraubt sind, wobei zumindest eine Bohrung einer solchen Lasche 8, die der Aufnahme einer Befestigungsschraube dient, als Langloch ausgebildet ist.

An der Unterseite 2 dieses horizontalen Trägers 1 sind nun schräg stehende Hohlprofile 9 vorgesehen, die hier nach unten gerichtet sind. Diese einen rechteckigen Querschnitt aufweisenden Hohlprofile 9 tragen an ihrem oberen Ende eine Platte 10, wobei die Ebene dieser Platte 10 und die Längsachse des Hohlprofiles 9 einen spitzen Winkel miteinander einschließen. Unter Zwischenschaltung eines Stützsteges 11 sind diese beiden Teile miteinander verschweißt. An der einen Längsseite des Hohlprofiles 9 sind seitlich auskragende Laschen 12 vorgesehen, deren Unterseite mit der Unterseite des Hohlprofiles 9 bündig liegt und die je eine Bohrung zur Aufnahme einer Befestigungsschraube besitzen, mit welcher eine hier nicht dargestellte Schaltafel befestigt werden kann. Im unteren Bereich dieses Hohlprofiles 9 sind Bohrungen 18 in einer Reihe mit einer Teilung t vorgesehen, wobei diese Teilung beispielsweise 40 mm betragen kann. An der Außenseite, ebenfalls im unteren Bereich des Hohlprofiles 9, ist ein Widerlager 13 aus einem Winkelprofil angeschweißt, dessen vertikaler Schenkel 14 eine Gewindebohrung, hier in Form einer angeschweißten Mutter 15 aufweist. In dieses Hohlprofil 9 ist ein Stützprofil 16 teleskopartig einsetzbar, das ebenfalls einen rechteckigen Querschnitt besitzt und das an seinem unteren Ende eine Fußplatte 17 mit Bohrungen trägt. Dieses Stützprofil 16 besitzt ebenfalls eine Reihe von Bohrungen 19, wobei jedoch die Teilung T dieser Lochreihen etwas größer gewählt ist als die Teilung t des Hohlprofiles 9. Beträgt beispielsweise die Teilung t 40 mm, so werden für die Teilung T 50 mm vorgesehen. Dank dieser Teilungswahl ist eine kleinstufige Längenveränderung dieses Stützprofiles möglich. Die teleskopartig ineinander steckbaren und gegeneinander verschiebbaren Hohlprofile werden bei deckungsgleicher Lage von Bohrungen 18 und 19 durch einen hier nicht dargestellten und gezeigten Arretierungsbolzen miteinander verbunden.

Diese Hohlprofile 9 mit den von ihnen aufgenommenen Stützprofilen 16 werden nun in der Weise mit dem horizontalen Träger 1 verbunden, daß die Platten 10 in die durch die Leisten 3 gebildeten U-Profile eingeschoben werden. In diesen Platten 10 sind Bohrungen vorgesehen, durch welche eine Befestigungsschraube einsteckbar und eindrehbar ist, um die Platte 10 bzw. das Hohlprofil 9 mit dem Träger 1 fest zu verbinden. Die Platte 10 kann abgeschrägte Seitenkanten haben, wodurch das Einschieben und Einfädeln dieser Platte in diese U-Profile erleichtert wird. Falls die zu fertigende Voute nicht gerade, sondern bogenförmig verläuft, so kann der horizontale erste Träger 1 gebogen werden: zu diesem Zweck werden die Schrauben 20 der Laschen 18 gelöst und jeweils die beiden, einen keilförmigen Einschnitt 7 begrenzenden Abschnitte des Trägers 1 gegeneinander gebogen und anschließend die Schrauben 20 wieder festgezogen. An der einen Seitenwange des Trägers 1 wird ein Streifen 22 einer Schaltafel festgeschraubt (Fig. 2). An der Unterseite der Hohlprofile 9 werden Schaltafeln 21 befestigt. Mit den Widerlagern 13 wird ein gerader oder gebogener zweiter Träger 23 verschraubt. Mehrere in der beschriebenen Weise vorbereitete Gerüste einschließlich Schaltafeln werden dann zu einer Schalung zusammengefügt. Der beschriebene Schalungsteil wird dann mittels Befestigungsschrauben, die durch die Bohrungen in den Fußplatten 17 gesteckt und mit einer Fundamentplatte verbunden werden, festgelegt.

Beim gezeigten Ausführungsbeispiel sind die Platte 10 und das Hohlprofil 9 unter Zwischenschaltung eines Stützsteges 11 starr miteinander verbunden. Grundsätzlich ist es denkbar, zwischen diesen beiden Teilen eine scharnierartige Verbindung vorzusehen, so daß der Winkel zwischen diesen beiden Teilen verstellbar und einstellbar ist. Dies ist allerdings mit einem konstruktiven Mehraufwand verbunden. Zu diesem Zweck jedoch können hier vertikale Schraubspindeln eingesetzt werden. Sind beim gezeigten Ausführungsbeispiel die jeweils paargeordneten L-förmigen Leisten 3, die die U-Profile für die Aufnahme der Platten 10 bilden, an der Unterseite des Trägers 1 vorgesehen, so ist es denkbar, diese an einer Seitenwange des im Querschnitt rechteckigen Trägers anzuordnen. Der Winkel zwischen der Platte 10 und der Längsachse des Hohlprofiles 9 ist hier spitzwinkelig, da das beispielsweise beschriebene Gerüst für eine Innenschalung vorgesehen ist. Ist das Gerüst für eine Außenschalung vorgesehen, so wird der erwähnte Winkel stumpfwinkelig ausgebildet, dies unter Beibehaltung des prinzipiellen und vorstehend beschriebenen Aufbaues. Eine solche Anordnung zeigt Fig. 8, die einer Darstellung des Gerüstes nach Fig. 2 entspricht. Unter Berücksichtigung des vorstehend im einzelnen Dargelegten bedarf diese Fig. 8 keiner weiteren Erörterung.

Dank des erfindungsgemäßen Gerüstes können sowohl gerade wie auch bogenförmig verlaufende Vouten mit relativ geringem Schalungsaufwand gefertigt werden. Die Höhe dieses Gerüstes ist dank der teleskopartigen Ausbildung der Hohlprofile 9 und 16 feinstufig einstellbar. Sollten die zu fertigenden Vouten gegenüber der Horizontale stark unterschiedliche Neigungen aufweisen, so ist es zweckmäßig, Hohlprofile 9 der beschriebenen Art in mehreren Ausführungen vorzusehen, wobei jeweils der Winkel zwischen der Platte 10 und der Längsachse des Hohlprofiles unterschiedlich gewählt ist, sofern nicht solche Hohlprofile eingesetzt werden, bei welchen dieser Winkel einstellbar ist.

### Legende zu den Hinweisziffern:

- 1: erster Träger
- 2: Unterseite
- 3: L-förmige Leiste
- 4: Rohrhülse
- 5: Oberseite
- 6: Positionierungselement
- 7: keilförmiger Einschnitt
- 8: Lasche
- 9: Hohlprofil
- 10: Platte
- 11: Stützsteg
- 12: Lasche
- 13: Widerlager
- 14: vertikaler Schenkel
- 15: Mutter
- 16: Stützprofil
- 17: Fußplatte
- 18: Bohrung
- 19: Bohrung
- 20: Schraube
- 21: Schaltafel
- 22: Streifen einer Schaltafel
- 23: zweiter Träger

## Patentansprüche

1. Gerüst für eine Schalung zur Herstellung einer Voute bei Bauwerken aus gießfähigen Materialien, beispielsweise aus Beton, **gekennzeichnet durch** einen ersten horizontal angeordneten Träger (1), an welchem mehrere in horizontaler Richtung voneinander distanzierte und gegenüber einer Horizontalen schräg angeordnete Hohlprofile (9) vorgesehen sind, an deren freien Enden außenseitig Widerlager (13) zur Festlegung eines zweiten horizontalen Trägers (23) vorgesehen sind und von diesen Hohlprofilen (9) Stützprofile (16) aufgenommen sind, die gegenüber den sie aufnehmenden Hohlprofilen (9) teleskopartig verschiebbar und gegeneinander arretierbar sind.

2. Gerüst nach Anspruch 1, **dadurch gekennzeichnet, daß** an dem dem ersten Träger (1) zugewandten Ende der Hohlprofile (9) je eine Platte (10) angeordnet ist, die in am ersten Träger (1) vorgesehene, hinterschnittene U-Profile einschiebbar ist.

3. Gerüst nach Anspruch 2, **dadurch gekennzeichnet, daß** die die Platten (10) aufnehmenden U-Profile an der Unterseite (2) des ersten Trägers (1) vorgesehen sind.

4. Gerüst nach Anspruch 2, **dadurch gekennzeichnet, daß** die Platten (10) mit den Hohlprofilen (9) starr verbunden, beispielsweise verschweißt sind.

5. Gerüst nach Anspruch 2, **dadurch gekennzeichnet, daß** der von der Platte (10) und der Längsachse eines Hohlprofiles (9) eingeschlossene Winkel verstellbar ist.

6. Gerüst nach Anspruch 1, **dadurch gekennzeichnet, daß** zur gegenseitigen Festlegung von Hohlprofil (9) und Stützprofil (16) in diesen Reihen von Bohrungen (18, 19) vorgesehen sind und durch deckungsgleich liegende Bohrungen (18, 19) ein Arretierbolzen einsteckbar ist.

7. Gerüst nach Anspruch 6, **dadurch gekennzeichnet, daß** die Bohrungen (18) der Reihen im Hohlprofil (9) und jene im Stützprofil (16) unterschiedliche Teilungen (T, t) aufweisen.

8. Gerüst nach Anspruch 1, **dadurch gekennzeichnet, daß** das Hohlprofil (9) und das Stützprofil (16) aus Kastenprofilen gefertigt sind.

9. Gerüst nach Anspruch 1, **dadurch gekennzeichnet, daß** das am freien Ende des Hohlprofils (9) vorgesehene Widerlager (13) aus einem L-förmigen Winkelstück gebildet ist, wobei der eine Schenkel (14) dieses Winkelstückes vertikal stehend angeordnet ist und eine Gewindebohrung aufweist.

10. Gerüst nach Anspruch 1, **dadurch gekennzeichnet, daß** der erste Träger (1) als Kastenträger mit rechteckigem Querschnitt ausgebildet ist und mehrere, in gleichmäßigen Abständen voneinander angeordnete keilförmige Einschnitte (7) aufweist, die von seiner der Schalung abgewandten Seite ausgehen und die offenen Seiten dieser keilförmigen Einschnitte (7) von mit dem Träger (1) verschraubbaren Laschen (8) überbrückt sind.

11. Gerüst nach Anspruch 2 und Anspruch 10, **dadurch gekennzeichnet, daß** die die hinterschnittenen U-Profile bildenden Leisten (3) zur Aufnahme der Platten (10) im Bereich der keilförmigen Einschnitte (7) angeordnet sind.

12. Gerüst nach Anspruch 1, **dadurch gekennzeichnet, daß** an der Oberseite (5) des ersten horizontalen Trägers (1) Positionierungselemente (6) zur Aufnahme und Positionierung eines eine Schalungstafel tragenden Schalungsrahmens vorgesehen sind.

13. Gerüst nach Anspruch 1, **dadurch gekennzeichnet, daß** an den Hohlprofilen (9) diese seitlich überragende Laschen (12) mit Durchsteckbohrungen vorgesehen sind zur Aufnahme von Schrauben, mit welchen Schaltafeln (21) an diesen Hohlprofilen (9) befestigbar sind.

## Claims

1. A framework for a formwork for constructing a haunch in structures composed of pourable materials, for instance concrete, **characterised by** a first horizontally arranged girder (1) on which several hollow sections (9) are provided, spaced apart from one another in the horizontal direction and arranged at an angle to the horizontal, on the free end of which abutments (13) are provided on the exterior side for securing a second horizontal girder (23), and supporting sections (16) are received by these hollow sections (9) which are displaceable telescopically in relation to the hollow sections (9) receiving them and are lockable relative to one another.

2. A framework according to Claim 1, **characterised in that** arranged on the end of the hollow sections (9) directed towards the first girder (1) are respective plates (10) which may be inserted into undercut U-sections provided on the first girder (1).

3. A framework according to Claim 2, **characterised in that** the U-sections holding the plates (10) are provided on the underside (2) of the first girder (1).

4. A framework according to Claim 2, **characterised in that** the plates (10) are fixedly connected, welded for example, to the hollow sections (9).

5. A framework according to Claim 2, **characterised in that** the angle formed by the plate (10) and the longitudinal axis of a hollow section (9) is adjustable.

6. A framework according to Claim 1, **characterised in that** in order to secure the hollow section (9) and the supporting section (16) in relation to one another, rows of bores (18, 19) are provided therein and a locking bolt may be inserted through coinciding bores (18, 19).

7. A framework according to Claim 6, **characterised in that** the bores (18) of the rows in the hollow section (9) and those in the supporting section (16) have different spacings (T, t).

8. A framework according to Claim 1, **characterised in that** the hollow section (9) and the supporting section (16) are made from box-sections.

9. A framework according to Claim 1, **characterised in that** the abutment (13) provided at the free end of the hollow section (9) is formed from an L-shape angle-piece, one leg (14) of the said angle-piece being arranged so as to be vertically upright and having a threaded bore.

10. A framework according to Claim 1, **characterised in that** the first girder (1) is a box-girder with a rectangular cross-section and has several wedge-shaped notches (7) arranged equidistantly from one another, starting from the side thereof directed away from the formwork, and the open sides of these wedge-shaped notches (7) are bridged by straps (8) adapted for screwing to the girder (1).

11. A framework according to Claim 2 and Claim 10, **characterised in that** the strips (3) forming the undercut U-sections for holding the plates (10) are arranged in the region of the wedge-shaped notches (7).

12. A framework according to Claim 1, **characterised in that** positioning elements (6) are provided on the upper side (5) of the first horizontal girder (1) to hold and position a formwork frame carrying a formwork panel.

13. A framework according to Claim 1, **characterised in that** straps (12) comprising through-bores are provided on the hollow sections (9), projecting laterally beyond the said hollow sections, in order to receive screws with which formwork panels (21) may be secured to these hollow sections (9).

## Revendications

1. Cadre pour un coffrage destiné à fabriquer une voûte dans des constructions en matériaux susceptibles d'être coulés, par exemple en béton,
**caractérisé par**
un premier support (1) disposé à l'horizontale sur lequel on prévoit plusieurs profilés creux (9), disposés à distance les uns des autres en direction horizontale et obliquement par rapport à une ligne horizontale, aux extrémités libres desquels du côté extérieur on prévoit des butées (13) destinées à fixer un deuxième support (23) horizontal et par ces profilés creux (9) sont reçus des profilés d'appui (16) qui peuvent être déplacés télescopiquement par rapport aux profilés creux (9) qui les reçoivent et se bloquer les uns les autres.

2. Cadre selon la revendication 1,
**caractérisé en ce qu'**
à chaque extrémité -orientée vers le premier support (1) - des profilés creux (9) est disposée une plaque (10) qui peut être glissée dans des profilés en U contre-dépouillés prévus sur le premier support (1).

3. Cadre selon la revendication 2,
**caractérisé en ce que**
les profilés en U qui reçoivent les plaques (10) sont prévus sur le côté inférieur (2) du premier support (1).

4. Cadre selon la revendication 2,
**caractérisé en ce que**
les plaques (10) sont rigidement liées aux profilés creux (9), et sont par exemple soudées.

5. Cadre selon la revendication 2,
**caractérisé en ce que**
l'on peut régler l'angle déterminé par la plaque (10) et par l'axe longitudinal d'un profilé creux (9).

6. Cadre selon la revendication 1,
**caractérisé en ce que**
pour bloquer l'un par rapport l'autre le profilé creux (9) et le profilé d'appui (16) on prévoit sur ceux-ci des rangées de forures (18, 19) et on peut insérer une cheville de blocage à travers les forures (18, 19) qui se superposent.

7. Cadre selon la revendication 6,
**caractérisé en ce que**
les forures (18) des rangées situées dans le profilé creux (9) et celles situées dans le profilé d'appui (16) présentent des écartements (T, t) différents.

8. Cadre selon la revendication 1,
**caractérisé en ce que**
le profilé creux (9) et le profilé d'appui (16) sont fabriqués en profilés à caisson.

9. Cadre selon la revendication 1,
**caractérisé en ce que**
la butée (13) prévue à l'extrémité libre du profilé creux (9) est formée d'une pièce coudée en L, l'un des montants de cette pièce coudée étant disposé debout à la verticale et présentant un trou fileté.

10. Cadre selon la revendication 1,
**caractérisé en ce que**
le premier support (1) est conçu en tant que profilé à caisson dont la section transversale est rectangulaire et présente plusieurs entailles (7) en coin, placées à intervalles réguliers les unes des autres, qui partent de son côté opposé au coffrage et les côtés ouverts de ces entailles (7) en coin sont enjambés par des éclisses (8) qu'on peut visser au support (1).

11. Cadre selon la revendication 2 et la revendication 10,
**caractérisé en ce que**
les barres (3) qui forment les profilés en U contre-dépouillés et qui servent à recevoir les plaques (10) sont disposées dans la zone des entailles (7) en coin.

12. Cadre selon la revendication 1,
**caractérisé en ce que**
sur le côté supérieur (5) du premier support (1) horizontal on prévoit des éléments de positionnement (6) destinés à recevoir et à positionner un cadre de coffrage qui porte un panneau de coffrage.

13. Cadre selon la revendication 1,
**caractérisé en ce que**
sur les profilés creux (9) on prévoit des éclisses (12) qui font latéralement saillie sur ceux-ci et comportent des forures traversantes pour recevoir des vis à l'aide desquelles des panneaux de coffrage (21) peuvent être fixés à ces profilés creux (9).
